# EUROPÄISCHE PATENTSCHRIFT

(11) **EP 1 237 787 B1**
(45) Veröffentlichungstag und Bekanntmachung des Hinweises auf die Patenterteilung: **17.09.2003**
(21) Anmeldenummer: 00974541.5
(22) Anmeldetag: 15.11.2000
(51) Int. Cl.: B65D 1/00

(54) **TRANSPORTBEHÄLTER ZUM VERPACKEN UND TRANSPORTIEREN VON LEBENSMITTELN**
TRANSPORT CONTAINER FOR PACKING AND TRANSPORTING FOOD
CONTENANT DE TRANSPORT DESTINE A L'EMBALLAGE ET AU TRANSPORT DE PRODUITS ALIMENTAIRES

(30) Priorität: 17.11.1999 DE 19955335
(43) Veröffentlichungstag der Anmeldung: 11.09.2002
(73) Patentinhaber: Schöller Lebensmittel GmbH & Co. KG, D-90419 Nürnberg (DE)
(72) Erfinder: BEER, Richard, 90451 Nürnberg (DE); GENIESER, Norbert, 90427 Nürnberg (DE); ENGL, Stefan, 91245 Simmelsdorf (DE); HOLTKAMP, Ingo, 72135 Dettenhausen (DE); JORDAN, Bernd, 90613 Grosshabersdorf (DE); MALDANER, Mariette, 40822 Mettmann (DE); GRÜN, Walter, 80639 München (DE); SCHÖNIG, Ralf, 22087 Hamburg (DE); LINDE, Hansjürgen, 96450 Coburg (DE); NEUMANN, Uwe, 96050 Bamberg (DE); GRADL, Matthias, 96145 Sesslach (DE); REHKLAU, Andreas, 96450 Coburg (DE)
(74) Vertreter: Körfer, Thomas, Dipl.-Phys.
(86) Internationale Anmeldenummer: EP0011311
(87) Internationale Veröffentlichungsnummer: WO01036274

(56) Entgegenhaltungen:
- EP-A- 0 342 088
- EP-A- 0 371 298
- EP-A- 0 373 242
- EP-A- 0 937 655
- EP-A- 1 026 090
- WO-A-93/01989
- DE-A- 2 000 371
- DE-A- 2 250 272
- DE-U- 9 414 617
- FR-A- 869 724
- FR-A- 1 499 406
- US-A- 3 885 672
- US-A- 4 022 363
- US-A- 4 228 897
- US-A- 4 928 839
- US-A- 4 930 636

## Beschreibung

Die Erfindung geht aus von einem Transportbehälter zum Verpacken und Transportieren von tiefgekühlten Lebensmitteln, insbesondere von Speiseeis, mit den gattungsbildenden Merkmalen des Anspruchs 1.

Die bekannten Transportbehälter zum Verpacken und Transportieren von Lebensmitteln weisen einen Behälter auf, der im allgemeinen eine rechteckige oder kreisförmige Standfläche hat. An dem Behälter ist ein nach außen umgebogener Rand ausgebildet, der in eine in einem Deckel des Transportbehälters ausgebildete Nut einbringbar ist zum Verschließen des Transportbehälters mit dem Deckel. Der Transportbehälter kann aus einem Kunststoff, insbesondere aus geschäumten Polystyrol, gefertigt sein. Damit sichergestellt ist, daß der Verbraucher eine ungeöffnete Originalware erhält, ist der Deckel durch ein Siegel mit dem Behälter verbunden. Das Siegel besteht aus einem Klebestreifen, der eine Perforation aufweist. Zum Öffnen das Transportbehälters ist das Siegel durch Eindrücken der Perforation zu teilen, wodurch sich der Deckel von dem Behälter abheben läßt.

Die Größe des bekannten Transportbehälters ist im allgemeinen so gewählt, daß der Inhalt nicht bei einmaliger Entnahme vollständig verzehrt werden kann. Der Transportbehälter muß daher zumindest über einen gewissen Zeitraum die Lagerung des nicht entnommenen Teils des Lebensmittels ermöglichen.

Der bekannte Transportbehälter hat den Nachteil, daß beim Öffnen und Entnehmen von Eis die Verpackung beschädigt werden kann, wodurch die Qualität des in der Verpackung verbleibenden Lebensmittels bei der weiteren Lagerung verschlechtert wird. Z. B. reißen die Deckelecken, die Teil des umlaufenden Deckelrandes sind, leicht ein, so daß der Deckel den Behälter nur noch teilweise verschließt. Außerdem kann bei der Entnahme von festen, insbesondere gefrorenen Lebensmitteln wie Speiseeis, da dann eine höhere Krafteinwirkung erforderlich ist, der umlaufende Rand des Behälters brechen, oder der Boden des Behälters kann beschädigt werden, wenn z. B. ein Messer zum Schneiden des Lebensmittels zu Hilfe genommen wird. Durch den beschädigten Behälter können dann einerseits Gerüche, Keime, Krankheitserreger und Ähnliches eindringen. Andererseits kann das Lebensmittel aus dem Behälter ausfließen, so daß eine Lagerhaltung nicht mehr möglich ist. Dieser Nachteil ergibt sich insbesondere bei gefrorenen Lebensmitteln, da es z. B. bei dem bekannten Transportbehältern mit einem Fassungsvermögen von 1000 ml bis zu eine Stunde dauern kann bis der Kern des Lebensmittels angetaut ist. Daher ist bei dem bekannten Transportbehälter außerdem ein Ausportionieren schlecht möglich, da das Antauen des Eiskerns zu lange dauert.

Außerdem bilden sich nach der Entnahme eines Teils des Lebensmittels auf dem wiedereingefrorenen Lebensmittel Eiskristalle, wodurch die Optik und der Geschmack des aufbewahrten Lebensmittels verschlechtert wird.

Bei einem Transportbehälter mit einem Füllvolumen, das nur eine Portion des Lebensmittels faßt, besteht der Nachteil, daß zum Transport einer größeren Menge an Lebensmitteln eine Vielzahl von Transportbehältern erforderlich ist, wodurch der Transport erschwert wird. Ein weiterer Nachteil ist, daß der Verkauf von Speiseeis in kleinen Mengen unwirtschaftlich ist.

In der Gebrauchsmusterschrift DE-U-94 14 617, die als basis für den Oberbegriff des Anspruchs 1 dient, wird eine Vorrichtung aus stapelbaren Tellern zur Lagerung und zum Transport von Nahrungsmitteln, insbesondere für Pizzen, vorgestellt. Die Vorrichtung besteht aus gleichartigen Tellern und einem Deckel zum Tragen des Tellerstapels. Die Befestigung der Teller untereinander sowie mit dem Deckel erfolgt durch eine an der Seitenwand des Tellers bzw. des Deckels vorgesehene Befestigungsvorrichtung, mittels derer der Teller bzw. der Deckel durch Drehung um seine Mittellängsachse mit einem unter ihm angeordneten gleichartigen weiteren Teller flüssigkeitsdicht verbunden werden kann. Da es sich bei dem stapelbaren Teller um ein Kunststoff-Spritzgußteil handelt, weist er den obengenannten Nachteil der leichten Zerstörbarkeit der aus geschäumten Kunststoff gefertigten Transportverpackung nicht auf. Eine Bedruckbarkeit der Vorrichtung für Präsentationszwecke des im stapelbaren Teller gelagerten und transportierten Nahrungsmittels gestaltet sich aber bei einem Kunststoff-Spritzgußteil gegenüber einem aus geschäumten Kunststoff hergestellten Teil schwieriger. Die Vorrichtung aus stapelbaren Tellern scheidet auch für Anwendungen aus, bei denen verschiedene Module für unterschiedlich große Portionen benötigt werden, da konstruktionsbedingt jeder der stapelbaren Teller einen gleichen Durchmesser und somit ein gleiches Füllvolumen aufweist.

Den Nachteil gleich großer Module weist auch die in EP 1 026 090 A1 vorgestellte Vorrichtung zur Lagerung und zum Transport von Lebensmitteln auf. Auch hier handelt es sich um eine Vorrichtung bestehend aus gleichartigen Füllmodulen sowie einem abschließenden Deckelmodul. Die flüssigkeitsdichte Befestigung der einzelnen Füll- und Deckelmodule untereinander erfolgt durch gelenkig an der Seitenwand der Module vorgesehene Klappverbindungen. Die Bedruckbarkeit der Module für Präsentationszwecke gestaltet sich auch in dieser Vorrichtung aufgrund des thermoplastischen Materials schwierig.

Aufgabe der Erfindung ist es daher, einen Transportbehälter zum Verpacken und Transportieren von Lebensmitteln einer Menge, die mehrere Portionen umfaßt, bereit zu stellen, bei dem die Entnahme eines Teils des Lebensmittels erleichtert ist und die Aufbewahrung des verbleibenden Teils verbessert ist.

Die Aufgabe wird durch einen Transportbehälter mit den Merkmalen des Anspruchs 1 gelöst.

Durch die in den Unteransprüchen 2 bis 7 aufgeführten Maßnahmen sind vorteilhafte Weiterbildungen des im Anspruch 1 angegebenen Transportbehälters möglich.

Vorteilhaft ist es, daß der Deckel einen umlaufenden Rand aufweist, daß der umlaufende Rand einen ersten Randlauf, in den der erste Behälter einrastbar ist, und einen zweiten Randlauf, in den der zweite Behälter einrastbar ist, umfaßt. Dadurch kann der Deckel zum Verschließen der beiden Behälter gemeinsam verwendet werden, auch wenn die Behälter in den Bereichen, in denen sie mit dem Deckel zusammenwirken, eine unterschiedliche Geometrie, insbesondere bei im wesentlichen kreisförmigen Geometrien unterschiedliche Durchmesser, aufweisen.

In vorteilhafter Weise ist der erste Randlauf und/oder der zweite Randlauf durch einen an dem umlaufenden Rand zumindest teilweise umlaufend ausgebildeten Vorsprung gegeben. Der Vorsprung kann dabei in eine an dem ersten oder zweiten Behälter ausgebildete Nut eingreifen, einen Randwulst hintergreifen, um eine Einrasten zu erwirken, oder auf ähnliche Weise ein unbeabsichtigtes Lösen des Deckels verhindern.

Vorteilhaft ist es, daß die Fläche, die der erste Randlauf aufspannt, größer ist als die Fläche, die der zweite Randlauf aufspannt. Dadurch können die Randläufe in unterschiedlichen Bereichen des Deckels ausgebildet sein. Z. B. kann der Deckel stufig ausgebildet sein, wobei der erste Randlauf an einer ersten Stufe und der zweite Randlauf an einer zweiten Stufe ausgebildet ist.

In vorteilhafter Weise weist der Transportbehälter in einem Transportzustand, in dem der erste Behälter von dem Deckel und der zweite Behälter mittels des Verschlußmittels von dem Behälterboden des ersten Behälters verschlossen ist, ein Verpackungsband auf, das die Behälter umschließt. Dadurch werden der Deckel, der erste Behälter und der zweite Behälter zusammengehalten, so daß ein versehentliches Öffnen des ersten und/oder des zweiten Behälters verhindert ist. Außerdem kann auf dem Verpackungsband das in den Behältern gelagerte Lebensmittel vorteilhaft präsentiert werden. Das Verpackungsband kann z. B. aus einem Karton oder einer Kunststoffolie bestehen, die besonders einfach bedruckt werden können und kostengünstig herstellbar sind.

In vorteilhafter Weise umläuft das Verpackungsband den Deckel, mit dem der erste Behälter verschlossen ist, und den Boden des zweiten Behälters. Dadurch kann das in den Transportbehälter eingefüllte, tiefgekühlte Lebensmittel auf der Deckelseite auf dem Verpackungsband besonders vorteilhaft präsentiert werden, da es beim Stapeln in einer Tiefkühltruhe oder dergleichen besonders gut erkannt werden kann. Da das Verpackungsband die Behälter umläuft, kann auch auf der Seitenfläche das tiefgekühlte Lebensmittel präsentiert werden, was insbesondere bei der Lagerung in einem Tiefkühlregal vorteilhaft ist. Außerdem werden die Behälter zusammen mit dem Deckel besonders vorteilhaft zusammengehalten.

vorteilhaft ist es, daß das Verschlußmittel durch einen an dem Behälterboden des ersten Behälters ausgebildeten, zumindest teilweise umlaufenden Absatz, an dem ein Randlauf vorgesehen ist, gebildet ist. Dabei ist es besonders vorteilhaft, das der Randlauf durch einen Vorsprung gebildet ist. Dadurch kann der zweite Behälter an dem Behälterboden des ersten Behälters zumindest im wesentlichen in gleicher Weise wie an dem Deckel befestigt werden.

Ausführungsbeispiele der Erfindung sind in der Zeichnung dargestellt und in der nachfolgenden Beschreibung näher erläutert. Es zeigen:
- Fig. 1: ein erstes Beispiel eines nicht erfindungsgemäßen Transportbehälters in einer Schnittdarstellung;
- Fig. 2: ein zweites Beispiel eines nicht erfindungsgemäßen Transportbehälters in einer Schnittdarstellung;
- Fig. 3: ein drittes Beispiel eines nicht erfindungsgemäßen Transportbehälters in einer Schnittdarstellung;
- Fig. 4: ein viertes Beispiel eines nicht erfindungsgemäßen Transportbehälters;
- Fig. 5: ein fünftes Beispiel eines nicht erfindungsgemäßen Transportbehälters in einer Schnittdarstellung;
- Fig. 6: ein sechstes Beispiel eines nicht erfindungsgemäßen Transportbehälters,
- Fig. 7: ein Ausführungsbeispiel eines erfindungsgemäßen Transportbehälters;
- Fig. 8: den in Fig. 7 dargestellten Transportbehälter in einem Transportzustand; und
- Fig. 9: den in Fig. 7 dargestellten zweiten Behälter, der mittels des Deckels verschlossen ist.

Zum besseren Verständnis des strukturellen und funktionalen Aufbaus sowie der Wirkungsweise der erfindungsgemäßen Vorrichtung werden einige nicht erfindungsgemäße Vorrichtungen vorgestellt.

Fig. 1 zeigt in einer Schnittdarstellung ein erstes Ausführungsbeispiel eines nicht erfindungsgemäßen Transportbehälters 1. Der Transportbehälter 1 dient zum Verpacken und Transportieren von Lebensmitteln, insbesondere tiefgefrorenen Lebensmitteln wie Speiseeis. Der nicht erfindungsgemäße Transportbehälter 1 eignet sich jedoch auch für andere Anwendungsfälle.

Der Transportbehälter 1 weist einen ersten Behälter 2 und einen zweiten Behälter 3 auf, die mittels eines gemeinsamen Deckels 4 verschließbar sind. Der Deckel 4 weist einen ersten Teildeckel 5, der den ersten Behälter 2 verschließt, und einen zweiten Teildeckel 6, der den zweiten Behälter 3 verschließt, auf. Der Deckel 4 weist eine Perforation 7 auf, an der die Teildeckel 5, 6 miteinander verbunden sind. Durch die Perforation 7 wird das Trennen der Teildeckel 5, 6 durch Brechen des Deckels 4 an der Perforation 7 erleichtert. Um die Stabilität des Transportbehälters 1 zu verbessern und um ein Trennen der Behälter 2, 3 durch ein versehentliches Trennen der Teildeckel 5, 6 zu verhindern, sind die Behälter 2, 3 von einem Verpackungsband 8 umschlossen, das teilweise an dem ersten Behälter 2 und teilweise an dem zweiten Behälter 3 umfänglich abschnittsweise anliegt. Dadurch kann insbesondere an der Außenseite der Längsseite 9 des Verpackungsbandes 8 eine größere Darstellung zum Darstellen des in dem Transportbehälter verpackten Lebensmittels erfolgen, wodurch der Transportbehälter eine attraktive Aufmachung enthält.

Der erste Behälter 2 weist einen Behälterboden 10 und zwei mit diesem verbundene Seitenwände 11, 12 auf, die zueinander geneigt sind. Die Seitenwände 11, 12 weisen am oberen Ende 13 zueinander parallele Abschnitte 14, 15 auf, die zumindest annähernd senkrecht zu dem Behälterboden 10 orientiert sind. Die Abschnitte 14, 15 sind mit einem umlaufenden Rand 16 verbunden, der sich in eine umlaufende Nut 17 des ersten Teildeckels 5 einfügt. Der umlaufende Rand 23 des ersten Teildeckels 5 weist einen zurückgebogenen Randlauf 18 auf, der bewirkt, daß die Abschnitte 14, 15 der Seitenwände 11, 12 in der umlaufenden Nut 17 des ersten Teildeckels 5 einrasten. Hierfür weist der erste Teildeckel 5 außerdem einen umlaufenden Absatz 19 auf, an dem sich der umlaufende Rand 16 des ersten Behälters 2 nach innen abstützt. Mit dem umlaufenden Absatz 19 ist eine Deckelplatte 20 des ersten Teildeckels 5 verbunden, auf deren Oberseite 21 eine Darstellung des in dem Transportbehälter verpackten Lebensmittels vorgesehen sein kann. Der zurückgebogenen Randlauf 18 des ersten Teildeckels 5 liegt stirnseitig an der Stirnseite des Verpackungsbandes 8 an, wodurch die Seitenfläche 22 des Verpackungsbandes 8 zumindest nahezu übergangslos in die Oberfläche des zurückgebogenen Randlaufs 18 des ersten Teildeckels 5 übergeht, so daß der Transportbehälter eine kompakte, ästhetische Gestaltung aufweist.

Der oben beschriebene Aufbau des ersten Behälters 2 und des ersten Teildeckels 5 entspricht im wesentlichen dem Aufbau des zweiten Behälters 3 und des zweiten Teildeckels 6, wodurch sich eine wiederholende Beschreibung erübrigt.

Der erste Behälter 2 weist eine durchschnittliche Breite B₁ auf und der zweite Behälter 3 weist eine durchschnittliche Breite B₂ auf. In diesem Ausführungsbeispiel weisen der erste Teilbehälter 2 und der zweite Teilbehälter 3 die gleiche Füllhöhe H auf. Der erste Behälter 2 und der zweite Behälter 3 weisen in diesem Ausführungsbeispiel ebenfalls die gleiche Länge L auf. Das erste Fassungsvolumen V₁ des ersten Behälters 2 und das zweite Fassungsvolumen V₂ des zweiten Behälters 3 ergeben sich daher zu${\text{V}}_{\text{1/2}} {\text{= H·L·B}}_{\text{1/2}} \text{.}$

Durch das Verhältnis der Breite B₁ des ersten Behälters 2 zur Breite B₂ des zweiten Behälters 3 kann daher das Verhältnis des Fassungsvolumens V₁ des ersten Behälters 2 zu dem Fassungsvolumen V₂ des zweiten Behälters 3 vorgegeben werden. Bei vorgegebener Länge L der Behälter 2, 3 kann außerdem die Füllhöhe H vergrößert werden, wenn bei gleich bleibendem Gesamtfüllvolumen V₁ + V₂ die Breiten B₁, B₂ der beiden Behälter 2, 3 verkleinert werden sollen. Sind die Behälter 2, 3 z. B. mit Speiseeis gefüllt, so kann die Breite B₂ des zweiten Behälters 3 in etwa so groß wie die Breite eines üblichen Eisentnahmelöffels gewählt werden, so daß der Eisentnahmelöffel bei der Entnahme von Speiseeis in dem zweiten Behälter 3 geführt ist. Dabei kann die Breite B₁ des ersten Behälters 2 gleich der Breite B₂ des zweiten Behälters 3 gewählt werden, so daß der Eislöffel auch bei der Entnahme von Speiseeis aus dem ersten Behälter 2 vorteilhaft geführt wird. Bei Familiengroßpackungen ist es sinnvoll, daß die Breite des ersten Behälters 2 größer ist als die Breite des zweiten Behälters 3, da dann aus dem ersten Behälter 2 eine größere Menge an Eis zum allgemeinen Verzehr zur Verfügung steht, während in dem zweiten Behälter 3 unangetastetes Speiseeis zur Verfügung steht, aus dem sich formschöne Kugeln für Gäste formen lassen. Dabei können z. B. in dem zweiten Behälter 3 zusätzlich Dekorationselemente angeordnet werden, die z. B. aus Vanilleschoten, Schokoladentäfelchen oder Waffeln bestehen können. Ein zweiter Behälter 3 mit einer schmalen Breite B₂ hat außerdem den Vorteil, daß der Kern des eingefüllten Speiseeises in kurzer Zeit angetaut ist.

Fig. 2 zeigt in einer Schnittdarstellung ein zweites Ausführungsbespiel eines Transportbehälters 1. Bereits beschriebenen Element sind in allen Figuren mit übereinstimmenden Bezugszeichen versehen, wodurch sich eine wiederholende Beschreibung erübrigt.

In diesem Ausführungsbeispiel weist der Deckel 4 eine erste Verschlußseite 30 und eine zweite Verschlußseite 31 auf, die voneinander abgewandt sind. Der erste Behälter 2 ist an der ersten Verschlußseite 30 angebracht und der zweite Behälter 3 ist an der zweiten Verschlußseite 31 angebracht. Die Breite B₁ des ersten Behälters 2 ist in diesem Ausführungsbeispiel zumindest im wesentlichen gleich der Breite B₂ des zweiten Behälters 3. Die Füllhöhe H₁ des ersten Behälters 2 und die Füllhöhe H₂ des zweiten Behälters 3 können in diesem Ausführungsbeispiel voneinander unabhängig gewählt werden. Die beiden Behälter 2, 3 haben die gleiche Länge L, so daß sich die Füllvolumina V₁, V₂ der Behälter 2, 3 gemäß${\text{V}}_{\text{1/2}} {\text{= L·B·H}}_{\text{1/2}}$ ergeben, wobei B = B₁ = B₂ ist.

Die Füllhöhe H₁ des ersten Behälters 2 und die Füllhöhe H₂ des zweiten Behälters 3 sind kleiner als die Breite B und die Länge L der beiden Behälter 2, 3 gewählt. Dadurch hat der Transportbehälter 1 einen kompakten Aufbau, wodurch ein vorteilhafter Transport und eine vorteilhafte Lagerung des Transportbehälters 1 ermöglicht ist. Bei Lebensmitteln, die gegeneinander bewegliche Bestandteile aufweisen, ist durch die niedrigen Füllhöhen H₁, H₂ die Durchmischung der jeweils in dem Behältern 2, 3 angeordneten Lebensmittel verringert. Außerdem können in den Behältern 2, 3 jeweils Lebensmittel eingefüllt werden, die nicht miteinander in Kontakt kommen sollen. Dadurch können z. B. verschiedene Eissorten voneinander getrennt werden. Bei tiefgefrorenen Lebensmitteln wird durch die reduzierten Höhen H₁, H₂ der Behälter 2, 3 beim Erwärmen der in den Behältern 2, 3 eingefüllten Lebensmittel eine zumindest annähernd gleichmäßige Aufwärmung erreicht. Dadurch kann insbesondere der Kern des gefrorenen Lebensmittels schnell angetaut werden, wodurch schon nach kurzer Zeit eine Entnahme des Lebensmittels aus dem jeweiligem Behälter 2, 3 ermöglicht ist.

Da die beiden Behälter 2, 3 den Deckel 4 gemeinsam nützen, kann beim Trennen der beiden Behälter 2, 3 nur einer der Behälter 2, 3 weiterhin von dem Deckel 4 verschlossen werden. Daher ist eine erste Schutzfolie 32 vorgesehen, die den ersten Behälter 2 verschließt. Nach Abnehmen des Deckels 4 von dem ersten Behälter 2 kann die Schutzfolie 32 entfernt werden, wodurch die Entnahme des Lebensmittels aus dem ersten Behälter 2 ermöglicht ist. Durch die erste Schutzfolie 32 kann der erste Behälter 2 auch ohne den Deckel 4 gelagert werden, ohne daß die Qualität des in den ersten Behälter 2 eingefüllten Lebensmittels verschlechtert wird. Ebenso ist der zweite Behälter 3 mit einer zweiten Schutzfolie 33 versehen, so daß auch dieser ohne den Deckel 4 eine qualitätserhaltende Lagerung des eingefüllten Lebensmittels ermöglicht.

Fig. 3 zeigt ein drittes Ausführungsbeispiel des Transportbehälters 1 in einer Schnittdarstellung. Bereits beschriebene Elemente sind mit übereinstimmenden Bezugszeichen versehen, wodurch sich eine wiederholende Beschreibung erübrigt.

Im Unterschied zu dem Transportbehälter 1 gemäß dem zweiten Ausführungsbeispiel weist der Transportbehälter 1 gemäß dem dritten Ausführungsbeispiel einen Deckel 4 auf, der eine erste Deckelhälfte 34, mit der der erste Behälter 2 verschließbar ist, eine zweite Deckelhälfte 35, mit der der zweite Behälter 3 verschließbar ist, und ein entfernbares Verbindungselement 36 umfaßt, das die Deckelhälften 34, 35 miteinander verbindet. Dabei ist das Verbindungselement 36 umfänglich an dem Deckelrand 37 des Deckels 4 angeordnet. Das Verbindungselement 36 wirkt mit einem erhöhten Rand 38 der ersten Deckelhälfte 34 und einem erhöhten Rand 39 der zweiten Deckelhälfte 35 zum Verbinden der beiden Deckelhälften 34, 35 zusammen. Das Verbindungselement 36 kann mit den Deckelhälften 34, 35 durch einen Klebstoff, Materialbrücken oder Ähnliches verbunden sein. Die Verbindung kann dabei an einer Vielzahl von umfänglich aufeinanderfolgenden Abschnitten ausgebildet sein, wodurch die Entfernung des Verbindungselementes 36 von den Deckelhälften 34, 35 erleichtert ist.

Fig. 4 zeigt ein viertes Ausführungsbeispiel des Transportbehälters 1.

Das in Fig. 4 dargestellte vierte Ausführungsbeispiel des Transportbehälters 1 unterscheidet sich von dem in Fig. 3 dargestellten dritten Ausführungsbeispiel des Transportbehälters 1 durch die Ausgestaltung der Verbindung zwischen der ersten Deckelhälfte 34 und der zweite Deckelhälfte 35, insbesondere durch die Ausgestaltung des Verbindungselements 36. In diesem Ausführungsbeispiel weist das Verbindungselement 36 eine Vielzahl von an den Deckelhälften 34, 35 umfänglich im Bereich des Deckelrandes 37 angeordneten Verbindungsstellen 41, 42 auf, wobei die an der ersten Deckelhälfte 34 angeordneten Verbindungsstellen 41 durch eine zahnförmige Perforation 43 und die an der zweiten Deckelhälfte 35 angeordneten Verbindungsstellen 42 durch eine zahnförmige Perforation 44 voneinander getrennt sind. Das bandförmige Verbindungselement 36 weist daher an den Seiten 45, 46 eine sägezahnartige Struktur auf. An dem Ende 47 weist das Verbindungselement 36 ein Griffelement 48 zum Greifen des Endes 47 des Verbindungselementes 36 auf. Durch Ziehen des Griffelementes 48 in Abreißrichtung 49 kann das Verbindungselement 36 von den Deckelhälften 34, 35 abgetrennt werden. Nach dem Entfernen des Verbindungselementes 36 können die beiden Behälter 2, 3 zusammen mit der jeweiligen Deckelhälfte 34, 35 voneinander getrennt werden.

Fig. 5 zeigt ein fünftes Ausführungsbeispiel des Transportbehälters 1 in einer Schnittdarstellung.

Der Deckel 4 des Transportbehälters 1 weist Führungsschienen 50a bis 50f auf, in die Behälter 2, 3, 51 einschiebbar sind. Die Behälter 2, 3, 51 greifen dabei mit ihren längsseitig ausgebildeten Ränder 52a bis 52f in die Führungsschienen 50a bis 50f ein. Der Deckel 4 weist Perforationen 7, 53 auf, die mehrere Ausnehmungen 54, 55 umfassen. Längs der Perforationen 7, 53 kann der Deckel 4 in die Teildeckel 5, 6, 56 zerbrochen werden, so daß z. B. der dritte Behälter 51, der von dem dritten Teildeckel 56 verschlossen ist, von den Behältern 2, 3, die von den Teildeckeln 5, 6 verschlossen sind, trennbar ist.

Die Behälter 2, 3, 51 lassen sich ganz oder teilweise aus dem Deckel 4 herausziehen, wobei das Herausziehen einseitig durch einen Anschlag begrenzt sein kann. Außerdem kann auch ein entfernbares Anschlagelement vorgesehen sein, das das Herausziehen der Teilbehälter, z. B. während eines Transportes, verhindert.

In diesem Ausführungsbeispiel haben die Teilbehälter 2, 3, 51 paarweise verschiedene Volumina. Z. B. kann in dem Behälter 51 eine erste Eissorte eingefüllt sein, die in größeren Mengen benötigt wird, in dem Behälter 3 kann eine weitere Eissorte eingefüllt sein und in dem Behälter 2 kann eine alkoholhaltige Soße eingefüllt sein. Um ein Entweichen des in der Soße enthaltenen Alkohols zu verhindern, ist der Behälter 2 mit der Schutzfolie 32 verschlossen.

Fig. 6 zeigt in einer Schnittdarstellung ein sechstes Ausführungsbeispiel eines Transportbehälters 1.

Der Transportbehälter 1 weist einen ersten Behälter 2, der mittels eines ersten Deckels 60 verschlossen ist, und einen zweiten Behälter 3 auf, der mittels eines zweiten Deckels 61 verschlossen ist. Der Transportbehälter 1 umfaßt außerdem eine Bodenplatte 62, auf der die Behälter 2, 3 stehen, eine Deckelplatte 63, die an den Deckeln 60, 61 der Behälter 2, 3 anliegt, und Seitenplatten 64, 65, die die Behälter 2, 3 seitlich einschließen. Durch die Bodenplatten 62, die Seitenplatten 64, 65 und die Deckelplatte 63 ist eine Umverpackung bzw. ein Transportgehäuse gebildet. Die Behälter 2, 3 stehen außerdem in im Inneren der Umverpackung vorgesehen Einlageböden 66, 67, die ein seitliches Verschieben der Behälter 2, 3 verhindern, so daß die Behälter 2, 3 in der Umverpackung fixiert sind. Der Behälter 3 weist die Seitenwände 68, 69 auf, wobei die Seitenwand 69 auf der Seite der Seitenplatte 65 angeordnet ist. Die Seitenwand 12 des ersten Behälters 2, die Seitenwand 68 des zweiten Behälters 3, der Einlageboden 66 und der Einlageboden 67 schließen einen Raum 70 ein, der mit Luft gefüllt ist. Durch den Raum 70 stehen die Behälter 2, 3 in Wärmekontakt, wodurch die Wärmeabgabe des Behälter 2, 3 an die Umgebung verringert ist. Alternativ dazu können die Behälter 2, 3 auch so ausgebildet und angeordnet sein, daß sich die Seitenwände 12, 68 berühren, wodurch die wärmeabgebende Oberfläche verringert ist.

Fig. 7 zeigt ein siebtes Ausführungsbeispiel eines Transportbehälters 1. Der Transportbehälter 1 umfaßt einen Deckel 4, einen ersten Behälter 2 und einen zweiten Behälter 3. Der erste Behälter 2 ist auf den zweiten Behälter 3 gestapelt und von dem Deckel 4 verschlossen. Der erste Behälter 2 weist einen umlaufenden Rand 16 auf, der durch eine zweifach umgewinkelte Seitenwand 11 gebildet ist. Die Seitenwand 11 ist dadurch im oberen Bereich 71 im Querschnitt U-förmig ausgebildet. Auf den ersten Behälter 2 ist ein Deckel 4 aufgesetzt, der einen ersten stufenförmigen Abschnitt 72 und einen zweiten stufenförmigen Abschnitt 73 aufweist. Der erste stufenförmige Abschnitt 72 weist einen Vorsprung 75 auf, so daß an dem ersten stufenförmigen Abschnitt 72 ein erster Randlauf 76 gebildet ist. In den ersten Randlauf 76 ist der umlaufende Rand 16 des ersten Behälters 2 eingerastet.

Entsprechend weist der zweite stufenförmige Abschnitt 73 des Deckels 4 einen zweiten Randlauf 77 auf, der durch einen weiteren Vorsprung 78 gebildet ist. Der zweite Randlauf 77 dient zum Einrasten des zweiten Behälters 3 an dessen umlaufenden Rand 16'. Der umlaufende Rand 16' des zweiten Behälters 3 ist hierzu entsprechend dem umlaufenden Rand 16 des ersten Behälters 2 durch zweifaches Abwinkeln der Seitenfläche 11' des zweiten Behälters 3 gebildet. Das Einrasten des zweiten Behälters 3 in den Deckel 4 ist anhand der Fig. 9 noch näher beschrieben.

Im folgenden ist die detaillierte Beschreibung des Aufbaus und der Funktionsweise der erfindungsgemäßen Vorrichtung dargestellt.

In Fig. 7 ist der zweite Behälter 3 allerdings mittels des zweiten Behälters 2 verschlossen. Der zweite Behälter 2 weist einen Behälterboden 10 auf, an dem ein umlaufender Absatz 80 vorgesehen ist. Der umlaufende Absatz 80 weist einen Vorsprung 81 auf, so daß ein Randlauf 82 gebildet ist. In diesem umlaufenden Randlauf 82 rastet der zweite Behälter 3 an seinem oberen Ende 83 ein.

Um den Randlauf 82, der an dem Behälterboden 10 des ersten Behälters 2 ausgebildet ist, gegenüber dem ersten Randlauf 76 des Deckels 4 zurückzusetzen, weist die Seitenwand 11 des ersten Behälters 2 einen Absatz 84 und einen konischen Bereich 85 auf. Der zweite Behälter 3 weist einen Absatz 86 und einen konischen Bereich 87 auf, wobei der Übergang zwischen der Seitenwand 11' und dem Behälterboden 90 des zweiten Behälters 3 abgerundet ausgebildet ist. Der Behälterboden 90 ist in einem mittleren Bereich 91 gegenüber dem Randbereich 92 angehoben, um eine stabile Auflage des zweiten Behälters 3 im Randbereich 92 zu erreichen.

Durch den Randlauf 82, insbesondere den am umlaufenden Absatz 80 des Behälterbodens 10 des ersten Behälters 2 ausgebildeten Vorsprung 81, ist ein Verschlußmittel gebildet zum Verschließen des zweiten Behälters 3. Zum Verschließen der beiden Behälter 2, 3 ist daher nur ein Deckel 4 erforderlich, da der Deckel 4 den ersten Behälter 2 verschließt und der zweite Behälter 3 von dem ersten Behälter 2 verschossen ist.

Fig. 8 zeigt den in Fig. 7 dargestellten Transportbehälter 1, bei dem zusätzlich ein die beiden Transportbehälter 2, 3 und den Deckel 4 umlaufendes Verpackungsband 8 vorgesehen ist. Das Verpackungsband 8 läuft um den Deckel 4, wobei es an der Oberseite 93 des Deckels 4 zumindest im wesentlichen anliegt und um den Behälterboden 90 des zweiten Behälter 3, wobei es zumindest im wesentlichen im Randbereich 92 des Behälterbodens 90 des zweiten Behälters 3 anliegt. An dem Verpackungsband 8 ist eine obenliegende Fläche 94 ausgebildet, auf der z. B. das in dem Transportbehälter 1 verpackte, tiefgekühlte Lebensmittel attraktiv, z. B. in Form eines Serviervorschlags, präsentiert ist. Besonders vorteilhaft zur Präsentation des in dem Transportbehälter 1 verpackten, tiefgekühlten Lebensmittels ist auch die Seitenfläche 95 bzw. die der Seitenfläche 95 gegenüberliegende Seitenfläche des Verpackungsbandes 8. Durch die Verpackung der beiden Behälter 2, 3 ergibt sich eine kompakte Form des Transportbehälters 1, wobei verhindert wird, daß sich der erste Transportbehälter 2 von dem zweiten Transportbehälter 3 abhebt oder daß der Deckel 4 sich von dem ersten Behälter 2 abhebt. Das Verpackungsband 8 kann auch teilweise an dem Deckel 4 und/oder dem ersten Behälter 2 und/oder dem zweiten Behälter 3 befestigt, z. B. angeklebt, sein, so daß durch das Verpackungsband 8 ein Qualitätsiegel gegeben ist, das es einem Verbraucher ermöglicht, zu überprüfen, ob ein unbefugtes Öffnen eines der Behälter 2, 3 erfolgt ist oder nicht.

Fig. 9 zeigt den in Fig. 7 dargestellten zweiten Behälter 3, der mit dem Deckel 4 verschlossen ist. Zum Verschließen des zweiten Behälters 3 mit dem Deckel 4 wird die zum Ausbilden des umlaufenden Randes 16' zweifach abgewinkelte Seitenfläche 11' des zweiten Behälters 3 in den zweiten Randlauf 77 des Deckels 4 eingerastet. Dabei hintergreift der Vorsprung 78 des Deckels 4 den umlaufenden Rand 16' des zweiten Behälters 3.

Bei dem anhand der Fig. 7 bis 9 beschriebenen siebten Ausführungsbeispiel des Transportbehälters 1 wirkt der zweite Behälter 3 mit dem Randlauf 77 des Deckels 4 bzw. mit dem Randlauf 82 des umlaufenden Absatzes 80 des Behälterbodens 10 zusammen, der auf einem kleineren Durchmesser als der erste Randlauf 76 liegt, mit dem der erste Behälter 2 zum Verschließen des ersten Behälters 2 zusammenwirkt. Dadurch ist die Fläche, die der erste Randlauf 76, insbesondere der Vorsprung 75, aufspannt, größer als die Fläche, die der zweite Randlauf 77, insbesondere der Vorsprung 78, aufspannt. Dadurch ist der zweite Randlauf 77 in einem gegenüber dem ersten Randlauf 76 innenliegenden Bereich des Deckels 4 angeordnet.

Die Randläufe 76, 77 können auch anders als durch die Vorsprünge 75, 78 ausgebildet werden. Insbesondere können die Randläufe 76, 77 durch zumindest abschnittsweise umlaufende nutförmige Aussparungen gebildet sein, in die entsprechende Vorsprünge der Behälter 2, 3 beim Verschließen dieser einrasten.

Da der zweite Behälter 3 sowohl mit dem ersten Behälter 2 als auch mit dem Deckel 4 verschließbar ist, kann, nachdem das tiefgekühlte Lebensmittel vollständig aus dem ersten Behälter 2 entnommen worden ist, das tiefgekühlte Lebensmittel aus dem zweiten Behälter 3 entnommen werden, wobei der erste Behälter 2 nicht mehr benötigt wird, so daß sich eine erhebliche Platzersparnis ergibt. Alternativ dazu kann auch der zweite Behälter 3, von dem zumindest noch teilweise gefüllten ersten Behälter 2 entfernt werden, z. B. falls das in dem zweiten Behälter 3 verpackte, tiefgekühlte Lebensmittel angetaut werden soll. Aufgrund der geringen Höhe der jeweils in den Transportbehältern 2, 3 verpackten, tiefgekühlten Lebensmitteln kann das Antauen in kurzer Zeit erfolgen, wobei beim Transport des Transportbehälters 1, insbesondere zusammen mit dem Transportband 8, das auch aus einem wärmeisolierenden Material bestehen kann, ein Antauen des in dem Transportbehälter 1 transportierten, tiefgekühlten Lebensmittels verhindert ist.

Die Erfindung ist nicht auf die beschriebenen Ausführungsbeispiele beschränkt. Insbesondere können die in der Beschreibung zu Speiseeis gemachten Ausführungen auch auf andere tiefgekühlte Lebensmittel übertragen werden.

## Patentansprüche

1. Transportbehälter (1) zum Verpacken und Transportieren von tiefgekühlten Lebensmitteln, insbesondere von Speiseeis,
mit
einem ersten Behälter (2), der mittels eines Deckels (4) verschließbar ist,
wobei an dem Behälterboden (10) des ersten Behälters (2) ein Verschlußmittel zum Verschließen eines zweiten Behälters (3) ausgebildet ist,
wobei der Deckel (4) einen umlaufenden Rand (23) aufweist und
wobei der zweite Behälter (3) sowohl mit einem Behälterboden (10) des ersten Behälters (2) als auch mit dem Deckel (4) verschließbar ist,
**dadurch gekennzeichnet,**
**daß** der umlaufende Rand (23) einen ersten Randlauf (76), in den der erste Behälter (2) mit dessen Öffnung einrastbar ist, und einen zweiten Randlauf (77), in den der zweite Behälter (3) mit dessen Öffnung einrastbar ist, umfaßt.

2. Transportbehälter nach Anspruch 1,
**dadurch gekennzeichnet,**
**daß** der erste Randlauf (76) und/oder der zweite Randlauf (77) durch einen an dem umlaufenden Rand (23) zumindest teilweise umlaufend ausgebildeten Vorsprung (75, 78) gegeben ist.

3. Transportbehälter nach Anspruch 1 oder 2,
**dadurch gekennzeichnet,**
**daß** die Fläche, die der erste Randlauf (76) aufspannt, größer ist als die Fläche, die der zweite Randlauf (77) aufspannt.

4. Transportbehälter nach einem der Ansprüche 1 bis 3,
**dadurch gekennzeichnet,**
**daß** der Transportbehälter (1) in einem Transportzustand, in dem der erste Behälter (2) von dem Deckel (4) und der zweite Behälter (3) mittels des Verschlußmittels von dem Behälterboden (10) des ersten Behälters (2) verschlossen ist, ein Verpackungsband (8) aufweist, das die Behälter (2, 3) umschließt.

5. Transportbehälter nach Anspruch 4,
**dadurch gekennzeichnet,**
**daß** das Verpackungsband (8) um den Deckel (4), mit dem der erste Behälter (2) verschlossen ist, und um den Behälterboden (90) des zweiten Behälters (3) läuft.

6. Transportbehälter nach einem der Ansprüche 1 bis 5,
**dadurch gekennzeichnet,**
**daß** das Verschlußmittel durch einen an dem Behälterboden (10) des ersten Behälters (2) ausgebildeten, zumindest teilweise umlaufenden Absatz (80), der einen dritten Randlauf (82) umfaßt, gebildet ist.

7. Transportbehälter nach Ansprüche 1 bis 6,
**dadurch gekennzeichnet,**
**daß** der dritte Randlauf (82) durch einen Vorsprung (81) gebildet ist.

## Claims

1. Transport container (1) for packing and transporting frozen food products, in particular ice-cream,
with
a first container (2), which can be sealed by means of a cover (4),
wherein a sealing means is formed on the container floor (10) of the first container (2) for sealing a second container (3),
wherein the cover (4) exhibits a peripheral edge (23), and
wherein the second container (3) can be sealed both with a container floor (10) of the first container (2) and with the cover (4),
**characterised in that**
the peripheral edge (23) comprises a first edge run (76), in which the first container (2) can be engaged with its opening, and a second edge run (77), in which the second container (3) can be engaged with its opening.

2. Transport container according to Claim 1,
**characterised in that**
the first edge run (76) and/or the second edge run (77) is provided by a projection (75, 78) formed at least partially peripherally on the peripheral edge (23).

3. Transport container according to Claim 1 or 2,
**characterised in that**
the area which is spanned by the first edge run (76) is larger than the area spanned by the second edge run (77).

4. Transport container according to one of Claims 1 to 3,
**characterised in that**
in a transport condition in which the first container (2) is sealed by the cover (4) and in which the second container (3) is sealed by the container floor (10) of the first container (2) by means of the sealing means, the transport container (1) exhibits a packing tape which encloses the containers (2, 3).

5. Transport container according to Claim 4,
**characterised in that**
the packing tape (8) encircles the cover (4) with which the first container (2) is sealed, and the container floor (90) of the second container (3).

6. Transport container according to one of Claims 1 to 5,
**characterised in that**
the sealing means is formed by an at least partially peripheral shoulder (80) which is formed on the container floor (10) of the first container (2) and which comprises a third edge run (82).

7. Transport container according to Claims 1 to 6,
**characterised in that**
the third edge run (82) is formed by a projection (81).

## Revendications

1. Réceptacle de transport (1) destiné à l'emballage et au transport de produits alimentaires surgelés, en particulier de glace alimentaire,
comportant
un premier récipient (2) susceptible d'être fermé au moyen d'un couvercle (4),
un moyen de fermeture destiné à fermer un deuxième récipient (3) étant réalisé au fond (10) du premier récipient (2),
le couvercle (4) présentant une bordure périphérique (23), et
le deuxième récipient (3) étant susceptible d'être fermé aussi bien par un fond (10) du premier récipient (2) que par le couvercle (4),
**caractérisé en ce que**
la bordure périphérique (23) comprend un premier rebord (76) dans lequel le premier récipient (2) peut venir s'enclencher par son ouverture, et un deuxième rebord (77) dans lequel le deuxième récipient (3) peut venir s'enclencher par son ouverture.

2. Réceptacle de transport selon la revendication 1, **caractérisé en ce que** le premier rebord (76) et/ou le deuxième rebord (77) est défini par une saillie (75, 78) réalisée au moins partiellement à la périphérie sur la bordure périphérique (23).

3. Réceptacle de transport selon la revendication 1 ou 2, **caractérisé en ce que** la surface que définit le premier rebord (76) est supérieure à la surface que définit le deuxième rebord (77).

4. Réceptacle de transport selon l'une des revendications 1 à 3, **caractérisé en ce que**, dans un état de transport dans lequel le premier récipient (2) est fermé par le couvercle (4) et le deuxième récipient (3) est fermé via le moyen de fermeture par le fond (10) du premier récipient (2), le réceptacle de transport (1) comprend un ruban d'emballage (8) qui entoure les récipients (2, 3).

5. Réceptacle de transport selon la revendication 4, **caractérisé en ce que** le ruban d'emballage (8) s'étend autour du couvercle (4) par lequel est fermé le premier récipient (2) et autour du fond (90) du deuxième récipient (3).

6. Réceptacle de transport selon l'une des revendications 1 à 5, **caractérisé en ce que** le moyen de fermeture est formé par un palier (80) réalisé au fond (10) du premier récipient (2) et au moins partiellement périphérique, qui comprend un troisième rebord (82).

7. Réceptacle de transport selon les revendications 1 à 6, **caractérisé en ce que** le troisième rebord (82) est formé par une saillie (81).
